# EUROPÄISCHE PATENTSCHRIFT

(11) **EP 0 947 654 B1**
(45) Veröffentlichungstag und Bekanntmachung des Hinweises auf die Patenterteilung: **02.06.2010**
(21) Anmeldenummer: 99250018.1
(22) Anmeldetag: 18.01.1999
(51) Int. Cl.: E05D 5/06

(54) **Verschwindscharnier**
Concealed hinge
Charnière cachée

(30) Priorität: 03.04.1998 DE 19816365
(43) Veröffentlichungstag der Anmeldung: 06.10.1999
(73) Patentinhaber: BFTI Fassaden-Technik Berlin Innovations GmbH, 12247 Berlin (DE)
(72) Erfinder: Fischer, Dieter, 15741 Motzen (DE)
(74) Vertreter: Eisenführ, Speiser & Partner

(56) Entgegenhaltungen:
- EP-A- 0 187 337
- DE-A- 4 137 050
- DE-U- 29 602 084
- US-A- 1 402 871
- US-A- 2 163 713
- US-A- 2 394 014
- US-A- 5 265 954

## Beschreibung

Die Erfindung betrifft ein Verschwindscharnier.

Aus der DE 41 37 050 A1 ist ein Verschwindscharnier für eine Tür bekannt, bei welcher sowohl die Zarge als auch der durch die Scharnierelemente mit der Zarge verbundene Türrahmen als Kastenprofil ausgebildet sind.

Das bekannte Verschwindscharnier weist als erstes Bandelement einen hakenförmig ausgebildeten Scharnierbügel auf, dessen Fuß mittels eines gesonderten, im Inneren des Profils zu positionierenden Halteteils an das Türrahmenprofil schraubbar ausgebildet ist. An dem zum Verschrauben des Scharnierbügelfußes erforderlichen Halteteil ist ein Zapfen vorgesehen, welcher aus dem Innenraum des Türrahmenprofils durch die Profilwandung gesteckt und in eine entsprechende Bohrung des Scharnierbügelfußes eingesetzt werden muß, um die Verschraubung durchzuführen zu können.

Das zweite Bandelement des Verschwindscharniers ist als Halterung mit einer Lagerbuchse ausgebildet, in welche ein das freie Ende des Scharnierbügels innerhalb des Zargenprofils fixierender Lagerzapfen eingesetzt ist. Die Halterung für den Scharnierbügel ist innerhalb des Zargenprofils angeordnet, so daß sich die Drehachse des Scharnierbügels innerhalb des Profils und im wesentlichen parallel zur Achse des Zargenprofils erstreckt.

Der Einbau und die Befestigung der Halterung mit dem Lagerzapfen für den Scharnierbügel erfolgt von der Seite des Zargenprofils her, welche bei geschlossener Tür dem Türrahmen abgewandt ist.

Dazu müssen in zwei zueinander parallele Außenflächen des Zargenprofils passgerecht Ausnehmungen eingearbeitet werden, um die Halterung im Zargenprofil platzieren und den Scharnierbügel nach außen führen zu können. Dies führt zu einer unerwünschten Profilschwächung und zu einer Erhöhung der Montagekosten.

Die bekannte Lösung weist dadurch den Nachteil auf, dass sowohl bei der Montage des Scharnierbügelfußes an dem Türrahmenprofil, als auch bei der Montage der Halterung innerhalb des Zargenprofils nur mit Schwierigkeiten eine maßgerechte Platzierung der erforderlichen Einzelteile vorgenommen werden kann. Darüber hinaus ist bei der bekannten Montageweise eine der großen Belastung des Scharniers bei Öffnen und Schließen der Tür entsprechend sichere Befestigung schwierig, so dass Funktionsstörungen des Scharniers nicht auszuschließen sind. Des Weiteren ist ein späteres Herausnehmen des Bandes nicht möglich.

Aus EP 0 187 337 ist ein Verschwindscharnier mit einem einstückigen Zargengehäuse zum Einbau in eine Türzarge und zur Aufnahme von Lagerkugeln, die das Zargengehäuse mit einer Lagerhülse eines Türbandlappens verbindet, bekannt.

Aus US 2,394,014 ist ein Verschwindscharnier bekannt, bei dem der Stulp die obere und die untere der parallel verlaufenden Bandlappen mittels Schraubverbindungen verbindet und eine den Scharnierbügel umschließende Stulpöffnung aufweist.

Ausgehend von den Mängeln des Standes der Technik liegt der Erfindung deshalb die Aufgabe zugrunde, ein Verschwindscharnier der eingangs genannten Gattung anzugeben, welches - im wesentlichen unabhängig von den Abmessungen des verwendeten Profils - auf einfache Weise zu montieren und sicher zu befestigen ist.

Die Aufgabe wird durch die im Anspruch 1 angegebenen Merkmale gelöst.

Die Erfindung schließt die Erkenntnis ein, dass Vereinfachungen bei der Montage einer technischen Einrichtung, beispielsweise eines Beschlages bzw. eines Scharniers für Türen oder Fenster sowie die Reduzierung der erforderlichen Montagezeit in vorteilhafter Weise möglich sind, wenn die Befestigungspunkte für die Einzelteile der Einrichtung bei der Montage leicht zugänglich sind und die Handhabbarkeit der zu montierenden Einzelteile am Montagepunkt so wenig wie möglich eingeschränkt ist.

Gegenüber aus der GB-A-123 445 und aus der US-A-1 094 010 bekannten Türbändern weist die Lösung den vorteilhaften Unterschied auf, daß der Stulp einerseits die falzseitigen Enden der sich im Inneren des jeweiligen Profils erstreckenden Bandlappen miteinander verbindet und andererseits den Öffnungsquerschnitt der Bandausraumung bis auf einen an den im wesentlichen konstanten Durchdringungsquerschnitt des teilkreisförmigen Bereichs des Scharnierbügels einstückig angepaßten Öffnungsquerschnitt verschließt. Auf diese Weise ist die Aussparung für das Türband minimiert und die Sicht auf innere Funktionsteile der Zarge ist verdeckt.

Gemäß der Erfindung bilden die Einzelteile Bandlappen und Stulp als Bestandteile eines Baukastensystems bildet sind. Die Einzelteile weisen dabei unterschiedliche periphere Abmessungen, beispielsweise verschiedene Breitenmaße, auf, sind jedoch mit den gleichen, in einem Zentralbereich angeordneten, Verbindungs- und Befestigungsmitteln in Form von Bohrungen, Ausnehmungen und/oder Durchbrüchen versehen, so daß in Anpassung an die Abmaße eines bestimmten Flügel- oder Zargenprofils das jeweils erforderliche Scharnier maßgerecht montiert werden kann.

Das Verschwindscharnier weist ein Halterungssystem auf, welche falzseitig in die Zarge oder den Rahmen des beweglichen Flügels einer Tür oder eines Fensters einsetzbar ausgebildet ist.

Dadurch kann in einfacher und zugleich vorteilhafter Weise die Scharniermontage bei einer bereits eingebauten Zarge oder bei einem fertigen Tür- oder Fensterflügel vorgenommen werden. Gleichermaßen sind Reparaturen oder der Austausch von Verschleißteilen des Verschwindscharniers bequem durchführbar.

Nach einer anderen bevorzugten Ausführungsform der Erfindung weist das Halterungssystem zwei sich im wesentlichen parallel zueinander erstreckende und im wesentlichen gleichartig ausgebildete Bandlappen auf, zwischen denen ein Scharnierbügel schwenkbar angeordnet ist. Die Bandlappen sind durch einen Lagerzapfen verbunden, welcher gleichzeitig den Scharnierbügel durchdringt, wobei dessen Längsachse die sich innerhalb des Profils erstreckende Schwenkachse des Scharnierbügels bildet.

Der Scharnierbügel ist hakenförmig ausgebildet und wird mit seinem aus dem Halterungssystem herausragenden freien Ende an dem Gegenpart der Zarge oder des Flügelrahmens der Tür oder des Fensters befestigt. Der Scharnierbügel weist bevorzugt einen im wesentlichen rechteckigen Querschnitt auf und ist aus einem Flachmaterial gefertigt oder als Gußteil ausgebildet.

Entsprechend einer günstigen Variante der Erfindung ist der Scharnierbügel aus mehreren hakenförmigen Blechstreifen zusammengesetzt, welche - mit ihrer Breitseite aneinanderliegend - an den Schmalseiten miteinander, bevorzugt durch Schweißen, verbunden sind. Ein derartig ausgebildeter Scharnierbügel weist eine besonders hohe mechanische Belastbarkeit auf.

Das falzseitige Ende der Bandlappen ist durch einen eine Ausnehmung aufweisenden Stulp verbunden, durch welchen sich der Scharnierbügel bewegt, wenn der Tür- oder Fensterflügel zum Öffnen oder Schließen der Tür bzw. des Fensters geschwenkt wird.

Zur Befestigung der Halterung wird in das jeweilige Profil falzseitig eine Bandausraumung eingearbeitet. Nach Einsetzen des Halterungssystem in die Bandausraumung sind die der Falzseite des Profils abgewandten Enden der winkelförmig ausgebildeten Bandlappen, bevorzugt durch eine Verschraubung, an einer sich parallel zur Falzseite im Inneren des Profils erstreckenden Wandung fixierbar. Der Stulp wird an den Bandlappen befestigt und verschließt die Bandausraumung falzseitig.

Entsprechend einer anderen vorteilhaften Ausführungsform der Erfindung weist das Halterungssystem als Bandlappen flache Quader auf, zwischen denen der Scharnierbügel mittels eines die Bandlappen verbindenden Zapfens schwenkbar angelenkt ist. Der die Bandausraumung falzseitig verschließende Stulp ist einerseits mit den Bandlappen verbunden und andererseits an der Zarge befestigt.

Nach einer zusätzlichen Weiterbildung der Erfindung sind in dem Halterungssystem Anschlagmittel vorgesehen, welche die Schwenkbewegung des Scharnierbügels beim Öffnen oder Schließen der Tür oder des Fensters begrenzen. Als Anschlagmittel ist ein sich parallel zur Schwenkachse des Scharnierbügels erstreckender Bolzen vorgesehen, welcher den Scharnierbügel durchdringt und aus diesem beidseitig herausragt. Die im wesentlichen gleichweit aus dem Scharnierbügel herausragenden Enden des Bolzens greifen in eine in den Bandlappen eingearbeitete, kreisabschnittförmige Nut ein, wo eine Weiterbewegung der Bolzenenden bei Erreichen des Nutendes, d.h. bei Erreichen eines bestimmten Öffnungswinkels der nach innen öffnenden Tür, blockiert wird.

Entsprechend einer vorteilhaften Variante der Erfindung ist in dem Halterungssystem ein Anschlag vorgesehen, welcher den Öffnungswinkel der/des nach außen öffnenden Tür bzw. Fensters mechanisch begrenzt. Dieser Anschlag ist bevorzugt als gerades Prisma mit im wesentlichen trapezförmiger Querschnittsfläche ausgebildet, welches sich parallel zur Schwenkachse des Scharnierbügels zwischen den Bandlappen erstreckt und mit diesen durch eine Schraubverbindung befestigt ist. Der Anschlag ist aus einem elastischen Kunststoff gefertigt und in dem von dem Scharnierbügel umgriffenen Bereich angeordnet.

Nach einer zusätzlichen Variante der Erfindung ist für das Verschwindscharnier ein, bevorzugt metallisches, Gehäuse vorgesehen, welches die Bandausraumung innerhalb des Zarge- oder Rahmenprofils, zumindest unter Einschluß des Scharnierbügels, verschließt, um das Halterungssystem vor die Funktion des Verschwindscharniers beeinträchtigenden Einflüssen zu schützen.

Nach einer weiteren günstigen Ausführungsform der Erfindung ist der Tragbügel in seinem Fußbereich formveränderlich, bevorzugt gelenkig, ausgebildet. Das Gelenk steht unter mechanischer Vorspannung und ist nur bei Einwirken einer, im Verhältnis der zum Türöffnen oder -schließen, größeren Kraft bewegbar. Dadurch ist es in vorteilhafter Weise möglich, den Öffnungswinkel einer Tür auf 180°, beispielsweise bei der Flügeltür eines Saales, zu vergrößern.

Entsprechend einer zusätzlichen Variante der Erfindung ist die Halterung als Einzelteil ausgebildet, welches durch Einsetzen des Scharnierbügels zusammen mit dem die Schwenkachse bildenden Lagerzapfen komplettiert und in die Bandausraumung des Profils eingesetzt wird.

Da im Tür- und Fensterbau eine Vielzahl verschiedener Kastenprofile oder Vollprofilmaterialien eingesetzt werden, wird zur Herstellung eines Bandlappens und eines Stulps für ein vorstehend beschriebenes Verschwindscharnier ein Verfahren vorgeschlagen, wonach Bandlappen und Stulpe in einem ersten Verfahrensschritt als Halbzeug durch Metallgießen oder als verschiedenformatige Strangprofile hergestellt werden und die Halbzeuge in einem nachfolgenden Verfahrensschritt durch form- und/oder spangebende Nachbearbeitung mit allen für die Montage und den Betrieb des Scharniers erforderlichen Bohrungen, Ausnehmungen und/oder Durchbrüchen im Zentralbereich des Halbzeugkörpers versehen werden.

Dadurch ist eine Anpassung der Größe der Bandlappen bzw. des Stulps oder einer Bandlappen und einen Stulp aufweisenden, einstückigen Halterung an das Breiten- oder Tiefenmaß unterschiedlicher Rahmen- oder Zargenprofile mit relativ geringem technologischen Aufwand bei der Herstellung der einzelnen Teile möglich.

Dabei ist es nach einer Variante der Erfindung günstig, wenn ein Paßkörper-Set verwendet wird. Besonders einfach läßt sich das Gießmodell den Erfordernissen anpassen, wenn entsprechend einer günstigen Weiterbildung der Erfindung Paßkörper verwendet werden, welche mit einem Grundkörper des Gießmodells und untereinander durch eine Steckverbindung verbindbar sind.

Die dargestellte Konstruktion führt dazu, daß das erfindungsgemäße Verschwindscharnier als komplettes Bauelement in die dafür vorgesehene Öffnung einsetzbar und als ein komplettes Element montierbar ist. Das Bauelement wirkt elegant, weil keine unverdeckten Öffnungen vorhanden sind.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1: eine bevorzugte Ausführungsform der Erfindung in Darstellung eines Schnittes durch Zarge und Türflügel einer geschlossenen Glastür längs der Linie A...A gemäß Figur 3,
- Figur 2: die in Figur 1 gezeigte Ausführungsform der Erfindung bei geöffneter Tür in Darstellung eines Schnittes längs der Linie B...B gemäß Figur 3,
- Figur 3 eine: falzseitige Teilschnittansicht der in den Figuren 1 und 2 gezeigten Ausführungsform der Erfindung,
- Figuren 4a: bis 4c ein erstes Einzelteil des in den Figuren 1 und 2 gezeigten Verschwindscharniers in verschiedenen Ansichten,
- Figuren 5a: und 5b ein zweites Einzelteil des in den Figuren 1 und 2 gezeigten Verschwindscharniers in Vorder- und Seitenansicht,
- Figuren: 6a und 6b ein weiteres Einzelteil des in den Figuren 1 und 2 gezeigten Verschwindscharniers in Vorder- und Seitenansicht,
- Figur 7: eine andere vorteilhafte Ausführungsform der Erfindung in Darstellung eines Schnittes durch Zarge und Türflügel einer geschlossenen Glastür längs der Linie C...C gemäß Figur 9,
- Figur 8: die in Figur 7 gezeigte Ausführungsform der Erfindung bei geöffneter Tür in Darstellung eines Schnittes durch Zarge und Türflügel längs der Linie D...D gemäß Figur 9,
- Figur 9: eine falzseitige Teilschnittansicht der in den Figuren 7 und 8 gezeigten Ausführungsform der Erfindung,
- Figuren: 10a und 10b ein erstes Einzelteil des in den Figuren 7 und 8 gezeigten Verschwindscharniers in verschiedenen Ansichten,
- Figuren: 11a und 11b ein zweites Einzelteil des in den Figuren 7 und 8 gezeigten Verschwindscharniers in Vorder- und Seitenansicht,
- Figuren: 12a und 12b ein weiteres Einzelteil des in den Figuren 7 und 8 gezeigten Verschwindscharniers in Vorder- und Seitenansicht, sowie
- Figur 13: ein variables Gießmodell für ein Scharnierbauteil in persektivischer Darstellung.

Für die gemäß der Figuren 1 und 2 im geschlossenen bzw. in geöffneten Zustand und als Schnittansichten in jeweils unterschiedlichen Ebenen dargestellte, nach außen öffenbare Glastür 1 sind mehrere, gleichartig ausgebildete Verschwindscharniere 2 vorgesehen, durch welche der Rahmen 3 des Türflügels 4 mit dem Kastenprofil 5 der Zarge 6 schwenkbar verbunden ist.

Figur 3 zeigt dabei das Verschwindscharnier 2 in Einbaulage bei Ansicht von der Falzseite und im Schnitt dargestelltem Scharnierbügel 7.

Die nachfolgende Beschreibung erfolgt unter gleichzeitiger Bezugnahme auf die vorgenannten Figuren.

Das Verschwindscharnier 2 weist einen hakenförmigen Scharnierbügel 7 mit rechteckigem Querschnitt auf, welcher aus einem Bandmaterial gefertigt ist.

Der Scharnierbügel 7 ist mit seinem als Fuß ausgebildeten ersten Endabschnitt 7.1 an der falzseitigen Wandung des Aluminium-Rahmenprofils 3 unter Verwendung von (nicht dargestellten) Einpreßbuchsen verschraubt.

Der zweite Endabschnitt 7.2 des Scharnierbügels 7 ist mittels einer Halterung 8 in einer Bandausraumung 5.1 innerhalb des Aluminium-Kastenprofils 5 der Zarge 6 fixiert. Die Halterung 8 weist dazu zwei, sich parallel zueinander erstreckende Bandlappen 9 aus Metallguß auf, welche durch einen zylindrischen Zapfen 10 und durch den Anschlag 16 fest miteinander verbunden sind. Der Zapfen 10, dessen Enden jeweils in eine Buchse 9.3 des Bandlappens 9 eingesetzt sind und dessen Achse sich parallel zur Längsachse des Kastenprofils 5 erstreckt, bildet gleichzeitig die Schwenkachse des zwischen den Bandlappen 9 beweglichen Scharnierbügels 7.

Der in die Bandausraumung 5.1 ragende Abschnitt des Verschwindscharniers 2 ist mit einem Gehäuse 11 verkleidet, um die Scharnierteile innerhalb der Zarge 6 vor schädlichen Einflüssen zu schützen.

Die winkelförmigen Bandlappen 9, deren Aufbau in den Figuren 4a bis 4c in zwei Seitenansichten und in Draufsicht dargestellt ist, werden jeweils mit zwei Schrauben 12 an der Profilwand 5.2 mit dem Winkelschenkel 9.1 unter Nutzung der Bohrungen 9.4 befestigt.

Der in den Figuren 5a und 5b gezeigte Stulp 13 ist aus einem Strangprofil gefertigt, dessen Querschnittprofil den Abmessungen der falzseitigen Wandung des Zargenprofils 5 angepaßt ist. Der Stulp wird mittels Schrauben 15 an dem Winkelschenkel 9.2 der beiden Bandlappen 9 unter Nutzung der Gewindebohrungen 9.5 in den Bandlappen sowie der im Stulp vorgesehenen Bohrungen 13.2 verschraubt. Dabei verschließt der Stulp 13 im Zusammenwirken mit einem Füllkörper 14 aus Kunststoff die Bandausraumung 5.1 falzseitig. Der Stulp 13 weist durch seine Profilierung trotz relativ geringer Wandstärke eine ausreichende Biegesteifigkeit auf und trägt dadurch zur Stabilität der Halterung 8 bei.

Die Ausnehmung 13.1 zwischen den paarweise angeordneten Bohrungen 13.2 ist für den ungehinderten Durchtritt des Scharnierbügels 7 durch den Stulp 13 vorgesehen und entsprechend rechteckförmig ausgebildet. Sie ist in ihren Abmessungen an den Querschnitt des teilkreisförmigen Bereichs des Scharnierbügels angepaßt, so daß dieser die Öffnung stets nahezu vollständig ausfüllt. Auf diese Weise ist es ohne zusätzliche Paßteile durch einstückige Ausgestaltung des Stulps möglich, den Einblick das Innere des Rahmens der Zarge verdeckt zu halten.

Die in dem Zargenprofil vorgesehenen 5 Wandungselemente 5.3 und der Füllkörper 14 sichern, daß keine Wärmebrücken in der Zarge 6 entstehen.

Um das Öffnen der mit einer Glasscheibe 18 versehenen Tür bei einem maximalen Öffnungswinkel von 110° zerstörungsfrei zu begrenzen, ist in dem Verschwindscharnier 2 ein Anschlag 16 vorgesehen. Der aus einem Kunststoff gefertigte Anschlag 16 erstreckt sich in dem von dem Scharnierbügel umgriffenen Freiraum zwischen beiden Bandlappen 9 und ist mit den jeweiligen Winkelschenkeln 9.2 der Bandlappen mittels auf gleicher Achse liegende Schrauben 17 verbunden.

Der Anschlag 16 ist als gerades Prisma mit trapezförmigem Querschnitt ausgebildet, dessen Längsachse sich parallel zur Drehachse des Verschwindscharniers 2 erstreckt, und blockiert eine weitere Bewegung des Scharnierbügels 7, wenn der vorgesehene Öffnungswinkel der nach außen öffnenden Glastür 1 erreicht ist. Dabei stützt sich der Scharnierbügel 7 mit seinem gestreckten Endabschnitt 7.2 - unter Zentrierung des Anschlages 16 - vollflächig auf dessen Außenwandung ab.

Gemäß der Figuren 6a und 6b weist der hakenförmige Scharnierbügel 7 ein mit dem Rahmen 3 des Türflügels 4 verschraubbaren Fuß 7.1 und gestrecktes Ende 7.2 auf, welches mit der Halterung 8 über den zylindrischen Zapfen 10 verbunden ist. Der Fuß 7.1 und das gestreckte Ende 7.2 sind durch ein kreisförmiges Bügelstück miteinander verbunden. An dem Fuß 7.1 des Scharnierbügels 7 ist ein Flansch 7.3 mit Bohrungen 7.4 für die entsprechenden Befestigungsschrauben vorgesehen und das gestreckte Ende 7.2 weist eine Bohrung 7.5 auf, durch welchen der Zapfen 10 gesteckt ist.

Der Scharnierbügel 7 ist mehrschichtig ausgebildet. Er weist fünf Stahlblechstreifen 7.6 von 3mm Dicke auf, welche mit ihren Breitseiten aneinanderliegen und an den Schmalseiten durch Schweißen miteinander verbunden sind. Dadurch ist der Scharnierbügel 7 stärker mechanisch belastbar als ein aus einem Vollmaterial gefertigter Scharnierbügel mit gleichem Querschnitt.

Für die gemäß der Figuren 7 und 8 im geschlossenen bzw. in geöffneten Zustand und als Ansicht von in zwei unterschiedlichen Ebenen geführten Schnitten dargestellte, nach innen öffenbare Glastür 20 sind Verschwindscharniere 22 vorgesehen, durch welche der Rahmen 23 des Türflügels 24 mit dem Kastenprofil 25 der Zarge 26 schwenkbar verbunden ist.

Figur 9 zeigt das Verschwindscharnier 22 in Einbaulage bei Ansicht von der Falzseite und im Schnitt dargestelltem Scharnierbügel 27.

Das Verschwindscharnier 22 weist einen hakenförmigen Scharnierbügel 27 mit rechteckigem Querschnitt auf, welcher einstückig aus einem Bandmaterial gefertigt ist.

Die Form des Scharnierbügels 27, welcher mit seinem Fußbereich 27.1 an der falzseitigen Wandung des Aluminium-Rahmenprofils 23 unter Verwendung von (nicht dargestellten) Einnietmuttern verschraubt ist, entspricht im wesentlichen der in den Figuren 6a und 6b dargestellten Ausführung. Der zweite Endabschnitt 27.2 des Scharnierbügels 27 ist mittels einer Halterung 28 in der Bandausraumung 25.1 innerhalb des Aluminium-Kastenprofils 25 der Zarge 26 fixiert. Die Halterung 28 weist dazu zwei, sich parallel zueinander erstrekkende, Bandlappen 29 aus Metallguß auf, welche durch einen zylindrischen Zapfen 30 aus poliertem V2A-Stahl miteinander verbunden sind. Der Zapfen 30, dessen Enden jeweils in eine Buchse 29.3 der Bandlappen 29 eingesetzt sind und dessen Achse sich parallel zur Längsachse des Kastenprofils 25 erstreckt, bildet gleichzeitig die Schwenkachse des zwischen den Bandlappen 29 beweglichen Scharnierbügels 27.

Um die Türbewegung beim Erreichen des maximalen Öffnungswinkels aus Sicherheitsgründen zu begrenzen, ist ein sich parallel zu dem Zapfen 30 erstreckender Bolzen 39 vorgesehen, welcher an dem gestreckt ausgebildeten, zweiten Endabschnitt 27.2 des Scharnierbügels 27 eingesetzt ist und aus diesem beidseitig mit gleicher Länge herausragt. Die aus dem Scharnierbügel 27 herausragenden Bolzenenden greifen jeweils in eine bogenförmige, an der Breitseite der spiegelsymmetrisch zueinander angeordneten Bandlappen 29, bevorzugt durch Fräsen, eingearbeitete Führungsnut 29.4 ein und blockieren die Öffnungsbewegung der Tür 20, wenn die Bolzenenden das Ende der Nut erreicht haben.

Der in die Bandausraumung 25.1 ragende Abschnitt des Verschwindscharniers 22 ist mit einem Gehäuse 31 verkleidet, um die Scharnierteile innerhalb der Zarge 26 vor Einflüssen zu schützen, welche die Scharnierfunktion beeinträchtigen.

Die als flache Quader ausgebildeten Bandlappen 29, welche in den Figuren 10a und 10b in Seitenansicht und in Draufsicht dargestellt sind, werden jeweils mit dem Stulp 32 unter Nutzung der im Stulp vorgesehenen Bohrung 32.4 durch eine Schraube 33 verbunden.

Die Bandlappen 29 weisen auf der falzseitigen Schmalseite zwei Gewindebohrungen 29.1 bzw. 29.2 und auf der einander zugewandten Breitseite eine Sackbohrung 29.3 sowie eine diese Sackbohrung halbkreisförmig umgreifende Führungsnut 29.4.

Der in den Figuren 11a und 11b gezeigte Stulp 32 ist als Aluminium-Strangpreßteil ausgebildet und weist ein Querschnittsprofil auf, welches in den Abmessungen der falzseitigen Wandung des Zargenprofils 25 angepaßt ist.

Der Stulp 32 wird mittels vier Schrauben 34, welche durch paarweise an seinem oberen und unteren Ende vorgesehene Bohrungen geführt werden, an der die falzseitige Öffnung der Bandausraumung 25.1 begrenzende Wandung des Zargenprofils 25 befestigt. Der Stulp 32 bildet somit in der Halterung 22 das falzseitige Verbindungsglied zwischen den Bandlappen und dem Zargenprofil. Gleichzeitig verschließt er falzseitig die Bandausraumung 25.1 und wird im Zusammenwirken mit einem Füllkörper 40 aus Kunststoff seitlich stabilisiert. Dazu ist der Füllkörper 40 mit den Bandlappen 29 verschraubt. Die entsprechende Schraube 35 ist in die Bohrung 29.2 des Bandlappens 29 eingeschraubt.

Der Stulp 32 weist durch seine Profilierung und seine relativ große Wandstärke eine hohe Biegesteifigkeit auf und trägt dadurch zur Stabilität der Halterung 28 bei. Die einseitig offene Ausnehmung 32.1 zwischen den spiegelsymmetrisch angeordneten Bohrungen 32.2 ist für den ungehinderten Durchtritt des Scharnierbügels 27 durch den Stulp 32 vorgesehen und entsprechend rechteckförmig ausgebildet.

Die in dem Zargenprofil vorgesehenen 25 Wandungselemente 25.3 und der Füllkörper 40 sichern, daß keine Wärmebrücken in der Zarge 26 entstehen.

Gemäß der Figuren 12a und 12b weist der hakenförmige Scharnierbügel 27 - im Unterschied zu dem in den Figuren 6a und 6a dargestellten Scharnierbügel 7 - neben der im gestreckten Scharnierbügelende 27.2 vorgesehenen Bohrung 27.4 zur Aufnahme des die Drehachse bildenden Zapfens 30 eine zusätzliche Bohrung 27.5 für den Bolzen 39 auf, dessen aus dem Scharnierbügelende 27.2 herausragenden Enden zur Stabilisierung der Schwenkbewegung des Scharnierbügels 27 beim Öffnen oder Schließen der Glastür 20 in der Führungsnut 29.4 der Bandlappen 29 der Halterung 28 gleiten. Der mit dem Rahmen 23 des Türflügels 24 verschraubbaren Fuß 27.1 trägt einen rechteckigen Flansch 27.3 mit Bohrungen 27.7 für die entsprechenden Befestigungsschrauben.

Der Scharnierbügel 27 ist zwecks Erhöhung der mechanischen Belastbarkeit mehrschichtig aufgebaut. Er weist dazu fünf Stahlblechstreifen 27.6 von 3mm Dicke auf, welche mit ihren Breitseiten aneinanderliegen und an den Schmalseiten durch Schweißen miteinander verbunden sind.

Das in Figur 13 gezeigte Gießmodell 50 für die Herstellung eines in Figur 11a dargestellten Stulps sowie die zur Veränderung der Modellgröße entsprechend der Abmessungen des jeweiligen Zargenprofils verwendeten Paßkörper 52 und 53 bestehen aus Hartholz oder aus einem Kunststoff.

Die Paßkörper sind Bestandteil eines Sets mit einer Vielzahl von Paßkörpern mit unterschiedlicher Breite bzw. Stärke, so daß durch Zusammenstecken von Grundkörper 51 und einem oder mehreren Paßkörpern 52, 53 eine stufenweise Anpassung des Grundkörpers des Gießmodells an ein bestimmtes Zargenprofil möglich ist. Um die erforderliche Verbindung zwischen den einzelnen Teilen ohne besonderen Aufwand herstellen zu können, sind an dem Grundkörper 51 Bohrungen 51.1 und an den Paßkörpern 52, 53 Bohrungen 52.1, 53.1 sowie in diese Bohrungen einsteckbare Paßstifte 52.2, 53.2 vorgesehen.

Damit sind zur Bildung eines Baukastensystems Bandlappen (9, 29) und Stulpe (13, 32) herstellbar, welche sich in peripheren Maßen, insbesondere in dem Breitenmaß, unterscheiden, jedoch mit den gleichen, in einem Zentralbereich angeordneten Verbindungs- und Befestigungsmitteln in Form von Bohrungen (9.3, 9.5, 9.6, 29.1, 29.2, 32.2, 32.3), Ausnehmungen (13.1, 32.1) und/oder Durchbrüchen, zur Herstellung eines an die Abmaße eines bestimmten Flügel- oder Zargenprofils angepaßten Halterungssystems (8, 28) versehen sind.

## Patentansprüche

1. Verschwindscharnier (2, 22) zur Verbindung eines Tür- oder Fensterflügels (1, 20) mit einer aus einem Kastenprofil gefertigten Zarge, mit einem hakenförmig ausgebildeten und einen teilkreisförmigen Bereich aufweisenden Scharnierbügel (7, 27) und einer innerhalb des Querschnittprofils des Flügels (4, 24) oder der Zarge (5, 25) vorgesehenen Halterung (8, 28), welche einen den Scharnierbügel innerhalb der Halterung fixierenden Lagerzapfen (10, 30) derart aufweist, dass sich die Drehachse des Scharnierbügels innerhalb des Profils und parallel zu dessen Längsrichtung erstreckt, wobei die Halterung (8, 28) ein von der Falzseite des Profils her in eine in der Falzseite vorgesehene Bandausraumung (5.1, 25.1) einsetzbares und zumindest teilweise am Profilfalz befestigbares System aus zwei, durch den Lagerzapfen (10, 30) für den Scharnierbügel (7, 27) miteinander verbundenen, sich parallel zueinander erstreckenden Bandlappen (9, 29) und einem von dem Scharnierbügel durchdrungenen Stulp (13, 32) bildet und der Stulp einerseits die falzseitigen Enden der sich im Inneren des jeweiligen Profils erstreckenden Bandlappen miteinander verbindet und andererseits den Öffnungsquerschnitt der Bandausraumung (5.1, 25.1) bis auf einen an den im wesentlichen konstanten Durchdringungsquerschnitt des teilkreisförmigen Bereichs des Scharnierbügels einstückig angepassten Öffnungsquerschnitt verschließt, **dadurch gekennzeichnet, dass** das Bandlappenpaar (9, 29) und der Stulp (13, 32) Bestandteile eines Baukastensystems bilden, in welchem Bandlappenpaare, Stulps und Scharnierbügel mit unterschiedlichem peripheren Maßen, insbesondere Breitenmaß, jedoch mit den gleichen, in einem Zentralbereich angeordneten Verbindungs- und Befestigungsmitteln in Form von Bohrungen (9.3, 9.5, 9.6, 29.1, 29.2, 32.2, 32.3), Ausnehmungen (13.1, 32.1) und/oder Durchbrüchen, zur Montage eines an die Abmaße eines bestimmten Flügel- oder Zargenprofils angepassten Halterungssystems (8, 28) vorgesehen sind.

2. Verschwindscharnier nach Anspruch 1, **dadurch gekennzeichnet, dass** sich das Halterungssystem (8, 28) innerhalb der Bandausraumung im wesentlichen von Wandung zu Wandung über die gesamte Breite des Flügel- bzw. des Zargenprofils erstreckt.

3. Verschwindscharnier nach Anspruch 1 oder 2, **dadurch gekennzeichnet, dass** die Bandlappen (9) der Halterung (8) im wesentlichen winkelförmig ausgebildet und mit einem Winkelschenkel (9.1) an einer in der Bandausraumung (5.1) zugänglichen, innenliegenden Versteifungswandung des Profils befestigbar sind und an dem anderen Winkelschenkel (9.2) den Stulp (13) tragen.

4. Verschwindscharnier nach Anspruch 1 oder 2, **dadurch gekennzeichnet, dass** die Bandlappen der Halterung (28) als stirnseitig mit dem Stulp (32) verbundenen, flache Quader (29) ausgebildet sind und der Stulp an falzseitigen, die Öffnung der Ausraumung (25.1) begrenzende Profilwandung befestigbar ist.

5. Verschwindscharnier nach einem der vorhergehenden Ansprüche, **dadurch gekennzeichnet, dass** die Bandlappen (9, 29) im wesentlichen spiegelsymmetrisch zueinander angeordnet sind.

6. Verschwindscharnier nach einem der vorhergehenden Ansprüche, **dadurch gekennzeichnet, dass** Bandlappen und Stulp eine einstückige Halterung bilden.

7. Verschwindscharnier nach einem der vorhergehenden Ansprüche, **dadurch gekennzeichnet, dass** zum Befestigen der Bandlappen (9, 29) an dem Stulp (13, 32) und zur Befestigung des Halterungssystems (8, 28) an der Profilwandung (5.2, 25.2) jeweils Schraubverbindungen vorgesehen sind.

8. Verschwindscharnier nach Anspruch 3, **dadurch gekennzeichnet, daß** die Halterung (8) zur Begrenzung des Öffnungswinkels der Tür oder des Fensters einen Anschlag (16) aufweist, welcher innerhalb eines von dem Haken des Scharnierbügels (7) umgriffenen Bereich angeordnet ist.

9. Verschwindscharnier nach Anspruch 8, **dadurch gekennzeichnet, daß** der Anschlag (16) die Bandlappen (9) des Halterungssystems (8) verbindet und eine sich parallel zur Achse des Lagerzapfens (10) erstreckende Längsachse aufweist.

10. Verschwindscharnier nach Anspruch 8 oder 9, **dadurch gekennzeichnet, dass** der Anschlag als gerades Prisma (16) mit einer im wesentlichen trapezförmigen Querschnittsfläche ausgebildet ist.

11. Verschwindscharnier nach einem der vorhergehenden Ansprüche, **dadurch gekennzeichnet, dass** der Scharnierbügel (7, 27) aus einem Flachmaterial gefertigt oder als Gußteil ausgebildet ist und einen im wesentlichen rechteckigen Querschnitt aufweist.

12. Verschwindscharnier nach Anspruch 11, **dadurch gekennzeichnet, daß** das Flachmaterial aus, bevorzugt fünf, sich breitseitig parallel zueinander erstreckenden Bändern (7.6, 27.6) besteht, welche an ihren Schmalseiten, bevorzugt durch Schweißen, miteinander verbunden sind.

13. Verschwindscharnier nach Anspruch 11 oder 12, **dadurch gekennzeichnet, dass** der Scharnierbügel (7, 27) zwecks Erreichen eines Öffnungswinkel von 180° einer Tür in seinem Fußbereich (27.1) formveränderlich ausgebildet ist.

14. Verschwindscharnier nach einem der vorhergehenden Ansprüche, **gekennzeichnet durch** ein, bevorzugt metallisches, Gehäuse (11, 31), welche das innerhalb des Zargen- oder Rahmenprofils (5, 25) befindliche Halterungssystem umschließt.

15. Verschwindscharnier nach einem der vorhergehenden Ansprüche, **dadurch gekennzeichnet, dass** in der Halterung (28) Anschlagmittel (29.4, 39) vorgesehen sind, welche die Schwenkbewegung der nach innen öffnenden Tür (20) begrenzen.

16. Verschwindscharnier nach Anspruch 15, **dadurch gekennzeichnet, dass** der Scharnierbügel (27) einen ihn durchdringenden Bolzen (39) aufweist, dessen herausragende, im wesentlichen gleichlange Enden jeweils in eine in den Bandlappen (29) vorgesehene, kreisförmige Führungsnut (29.4) eingreifen.

## Claims

1. A concealed hinge (2, 22) for connecting a door or window leaf (1, 20) to a frame made from a box profile, comprising a curved hinge member (7, 27) which is of a hook-shaped configuration and has a part-circular region and a holder (8, 28) which is provided within the cross-sectional profile of the leaf (4, 24) or the frame (5, 25) and which has a mounting pin (10, 30) fixing the curved hinge member within the holder, in such a way that the axis of rotation of the curved hinge member extends within the profile and parallel to the longitudinal direction thereof, wherein the holder (8, 28) has a system which can be inserted from the rabbet side of the profile into a flap opening (5.1, 25.1) provided in the rabbet side and which can be at least partially fixed to the profile rabbet and which comprises two flap lugs (9, 29) which are connected together by the mounting pin (10, 30) for the curved hinge member (7, 27) and which extend in mutually parallel relationship, and a face plate (13, 32) through which the curved hinge member passes and the face plate on the one hand interconnects the rabbet-side ends of the flap lugs extending in the interior of the respective profile and on the other hand closes the opening cross-section of the flap opening (5.1, 25.1) except for an opening cross-section integrally adapted to the substantially constant through-passage cross-section of the part-circular region of the curved hinge member, **characterised in that** the pair of flap lugs (9, 29) and the face plate (13, 32) form constituent parts of a building block system in which there are provided pairs of flap lugs, face plate and curved hinge member having different peripheral dimensions, in particular a width dimension, but with the same connecting and fixing means arranged in a central region in the form of bores (9.3, 9.5, 9.6, 29.1, 29.2, 32.2, 32.3), recesses (13.1, 32.1) and/or through openings, for mounting a holder system (8, 28) adapted to the measurements of a given leaf or frame profile.

2. A concealed hinge according to claim 1 **characterised in that** the holder system (8, 28) extends within the flap opening substantially from wall to wall over the entire width of the leaf or frame profile.

3. A concealed hinge according to claim 1 or claim 2 **characterised in that** the flap lugs (9) of the holder (8) are of a substantially angle-shaped configuration and can be fixed with an angle limb (9.1) to an inwardly disposed stiffening wall of the profile, the stiffening wall being accessible in the flap opening (5.1), and the flap lugs carry the face plate (13) at the other angle limb (9.2).

4. A concealed hinge according to claim 1 or claim 2 **characterised in that** the flap lugs of the holder (28) are in the form of flat parallelepipeds (29) connected at the end to the face plate (32) and the face plate can be fixed to a rabbet-side profile wall delimiting the aperture of the opening (25.1).

5. A concealed hinge according to one of the preceding claims **characterised in that** the flap lugs (9, 29) are arranged in substantially mirror-symmetrical relationship with each other.

6. A concealed hinge according to one of the preceding claims **characterised in that** the flap lugs and the face plate form an integral holder.

7. A concealed hinge according to one of the preceding claims **characterised in that** respective screw connections are provided for fixing the flap lugs (9, 29) to the face plate (13, 32) and for fixing the holder system (8, 28) to the profile wall (5.2, 25.2).

8. A concealed hinge according to claim 3 **characterised in that** the holder (8) for delimiting the angle of opening of the door or the window has an abutment (16) arranged within a region embraced by the hook of the curved hinge member (7).

9. A concealed hinge according to claim 8 **characterised in that** the abutment (16) connects the flap lugs (9) of the holder system (8) and has a longitudinal axis extending parallel to the axis of the mounting pin (10).

10. A concealed hinge according to claim 8 or claim 9 **characterised in that** the abutment is in the form of a right prism (16) having a substantially trapezoidal cross-sectional area.

11. A concealed hinge according to one of the preceding claims **characterised in that** the curved hinge member (7, 27) is made from a flat material or is in the form of a casting and is of a substantially rectangular cross-section.

12. A concealed hinge according to claim 11 **characterised in that** the flat material comprises preferably five strips (7.6, 27.6) which extend in mutually parallel relationship at the wide side and which are connected together at their narrow sides, preferably by welding.

13. A concealed hinge according to claim 11 or claim 12 **characterised in that** the curved hinge member (7, 27) is adapted to be variable in shape in its base region (27.1) for the purposes of attaining an angle of opening of 180° of a door.

14. A concealed hinge according to one of the preceding claims **characterised by** a preferably metallic housing (11, 31) which encloses the holder system disposed within the frame or edge profile (5, 25).

15. A concealed hinge according to one of the preceding claims **characterised in that** provided in the holder (28) are abutment means (29.4, 39) which delimit the pivotal movement of the inwardly opening door (20).

16. A concealed hinge according to claim 15 **characterised in that** the curved hinge member (27) has a pin (39) which passes therethrough and whose projecting ends of substantially equal length respectively engage into a circular guide groove (29.4) provided in the flap lugs (29).

## Revendications

1. Charnière dissimulée (2, 22) pour relier un battant de porte ou de fenêtre (1, 20) à un dormant réalisé à partir d'un profilé en caisson, ladite charnière comportant un arceau de charnière (7, 27), en forme de crochet et possédant une région en forme de portion de cercle, et un support (8, 28) qui est placé à l'intérieur du profilé, vu en coupe transversale, du battant (4, 24) ou du dormant (5, 25) et qui possède un tourillon (10, 30) fixant l'arceau de charnière à l'intérieur du support de sorte que l'axe de rotation de l'arceau de charnière s'étend à l'intérieur du profilé et parallèlement à la direction longitudinale de celui-ci, le support (8, 28) formant un système qui peut être inséré depuis le côté feuillure du profilé dans un logement de penture (5.1, 25.1) ménagé du côté feuillure, qui peut être fixé au moins partiellement au niveau de la feuillure du profilé et qui est constitué de deux pentures (9, 29), qui s'étendent parallèlement l'une à l'autre et qui sont reliées l'une à l'autre par le tourillon (10, 30) destiné à l'arceau de charnière (7, 27), et d'une têtière (13, 32) traversée par l'arceau de charnière, et la têtière reliant entre elles les extrémités côté feuillure des pentures s'étendant à l'intérieur du profilé respectif d'une part et fermant la section d'ouverture du logement de penture (5.1, 25.1) à l'exception d'une section d'ouverture adaptée d'une seule pièce à la section de pénétration, sensiblement constante, de la région, en forme de portion de cercle, de l'arceau de charnière, **caractérisée en ce que** la paire de pentures (9, 29) et la têtière (13, 32) font partie d'un système de modules dans lequel sont prévus des paires de pentures, une têtière et un arceau de charnière de différentes dimensions périphériques, notamment la dimension en largeur, mais avec les mêmes moyens de fixation et de liaison en forme de perçages (9.3, 9.5, 9.6, 29.1, 29.2, 32.2, 32.3), les mêmes cavités (13.1, 32.1) et/ou les mêmes passages disposés tous dans une région centrale en vue du montage d'un système de support (8, 28) adapté aux dimensions d'un profilé de battant ou de dormant déterminé.

2. Charnière dissimulée selon la revendication 1, **caractérisée en ce que** le système de support (8, 28) s'étend à l'intérieur du logement de penture sensiblement d'une paroi à l'autre sur toute la largeur du profilé de battant respectivement de dormant.

3. Charnière dissimulée selon la revendication 1 ou 2, **caractérisée en ce que** les pentures (9) du support (8) sont sensiblement conformées en cornières et peuvent être fixées par une branche de cornière (9.1) à une paroi de renforcement du profilé, située à l'intérieur et accessible dans le logement de penture (5.1), et supportent la têtière (13) au niveau de l'autre branche de cornière (9.2).

4. Charnière dissimulée selon la revendication 1 ou 2, **caractérisée en ce que** les pentures du support (28) sont conformées en carrés plats (29) reliés du côté frontal à la têtière (32) et la têtière peut être fixée à une paroi de profilé, côté feuillure, adjacente à l'ouverture du logement (25.1).

5. Charnière dissimulée selon l'une des revendications précédentes, **caractérisée en ce que** les pentures (9, 29) sont disposées sensiblement en symétrie de miroir l'une par rapport à l'autre.

6. Charnière dissimulée selon l'une des revendications précédentes, **caractérisée en ce que** les pentures et la têtière forment un support monobloc.

7. Charnière dissimulée selon l'une des revendications précédentes, **caractérisée en ce que** pour fixer les pentures (9, 29) à la têtière (13, 32) et pour fixer le système de support (9, 28) à la paroi de profilé (5.2, 25.2) il est prévu à chaque fois des liaisons par vis.

8. Charnière dissimulée selon la revendication 3, **caractérisée en ce que**, pour limiter l'angle d'ouverture de la porte ou de la fenêtre, le support (8) possède une butée (16) qui est disposée à l'intérieur d'une région entourée par le crochet de l'arceau de charnière (7).

9. Charnière dissimulée selon la revendication 8, **caractérisée en ce que** la butée (16) relie les pentures (9) du système de support (8) et possède un axe longitudinal qui s'étend parallèlement à l'axe du tourillon (10).

10. Charnière dissimulée selon la revendication 8 ou 9, **caractérisée en ce que** la butée est conformée en prisme droit (16) de section sensiblement trapézoïdale.

11. Charnière dissimulée selon l'une des revendications précédentes, **caractérisée en ce que** l'arceau de charnière (7, 27) est réalisé à partir d'un plat ou se présente sous la forme d'une pièce moulée et possède une section sensiblement rectangulaire.

12. Charnière dissimulée selon la revendication 11, **caractérisée en ce que** le plat est constitué de bandes (7.6, 27.6), de préférence au nombre de 5, qui s'étendent en largeur parallèlement l'une à l'autre et qui sont reliées entre elles, de préférence par soudage, au niveau de leur petit côté.

13. Charnière dissimulée selon la revendication 11 ou 12, **caractérisée en ce que** l'arceau de charnière (7, 27) présente une forme variable dans sa région de base (27.1) afin d'obtenir un angle d'ouverture de porte de 180°.

14. Charnière dissimulée selon l'une des revendications précédentes, **caractérisée par** un boîtier (11, 31), de préférence métallique, qui enferme le système de support se trouvant à l'intérieur du profilé de dormant ou de châssis (5, 25).

15. Charnière dissimulée selon l'une des revendications précédentes, **caractérisée en ce qu'**il est prévu dans le support (28) des moyens de butée (29.4, 39) qui limitent le mouvement de pivotement de la porte (20) s'ouvrant vers l'intérieur.

16. Charnière dissimulée selon la revendication 15, **caractérisée en ce que** l'arceau de charnière (27) possède un goujon (39) qui le traverse et dont les extrémités saillantes, sensiblement de même longueur, s'engagent chacune dans une gorge de guidage circulaire (29.4) ménagée dans la penture (29).
